# EUROPÄISCHE PATENTSCHRIFT

(11) **EP 1 568 106 B1**
(45) Veröffentlichungstag und Bekanntmachung des Hinweises auf die Patenterteilung: **19.04.2006**
(21) Anmeldenummer: 02769835.6
(22) Anmeldetag: 04.11.2002
(51) Int. Cl.: H01R 4/24, H01R 9/05

(54) **KONTAKTSCHRAUBE**
CONTACT SCREW
VIS DE CONTACT

(43) Veröffentlichungstag der Anmeldung: 31.08.2005
(73) Patentinhaber: WOERTZ AG, CH-4132 Muttenz 1 (CH)
(72) Erfinder: GOSSMANN, Christian, F-68440 Habsheim (FR)
(74) Vertreter: Werner, Georges
(86) Internationale Anmeldenummer: PCT/CH2002/000593
(87) Internationale Veröffentlichungsnummer: WO 2004/042872

(56) Entgegenhaltungen:
- DE-A- 3 340 943
- US-A- 2 097 426
- US-A- 3 848 955
- US-A- 6 027 367

## Beschreibung

Die vorliegende Erfindung betrifft eine Kontaktschraube für die Leiterader eines abgeschirmten Kabels, insbesondere die Datenübertragungsader eines mehrere Leiteradern aufweisenden Flachkabels, welche Schraube dazu vorgesehen ist, in einer Anschlussvorrichtung mittels Gewinde axial geführt bewegt zu werden und einen Schaft mit Schraubgewinde sowie eine Kontaktspitze aufweist, wobei der zum Durchdringen der Kabelisolation und des Schirms vorgesehene Abschnitt der Kontaktspitze mit einem Belag aus isolierendem Material versehen ist.

Insbesondere bei Flachkabeln, welche Energieübertragungs- und Datenübertragungsadern aufweisen, besteht das Problem darin den Datenleiter im geschirmten Kabel anzustechen, ohne den Schirm (elektrisch leitendes Material) mit der Schraube zu kontaktieren, dabei einen guten Übergangswiderstand zwischen dem Ende der Kontaktspitze und dem Leiter zu erzielen und eine hohe Spannungsfestigkeit zwischen Schirm und Leiter beizubehalten.

Bisher.wurde diese Aufgabe mit einer Kontaktschraube mit einer Endhülse aus hartem Isoliermaterial gelöst, welche beim Anstechen des Leiters den Kabelmantel, den Schirm und die Aderisolation durchdringt. Nachteilig bei dieser Lösung ist, dass die Eindringkraft auf das Isoliermaterial übertragen wird und der Schirm zum Leiter hin gezogen wird, was die Distanz zwischen Schirm und Leiter nachteilig reduziert.

Dokument DE-A-3340943 offenbart eine Schraube gemäß dem Oberbegriff des Anspruchs 1.

Aufgabe der vorliegenden Erfindung war es, bei einer Kontaktschraube der eingangs definierten Art die vorgenannten Nachteile zu eliminieren.

Diese Aufgabe wurde bei einer Kontaktschraube der genannten Art erfindungsgemäss durch die Merkmale gemäss dem kennzeichnenden Teil von Anspruch 1 gelöst.

Mit der Erfindung wird eine im Vergleich zum Stand der Technik höhere Spannungsfestigkeit zwischen Schirm und Leiter erzielt und die Eindringkraft vom Metallteil der Schraube und nicht mehr durch das Isoliermaterial übertragen. Weiter ermöglicht diese Lösung eine grössere Kontaktfläche zwischen Schraube (Spitzende) und Leiter zu erzielen.

Besonders vorteilhafte Ausführungsformen des Erfindungsgegenstandes sind in den abhängigen Ansprüchen definiert.

Die Erfindung wird nachstehend anhand eines in der Zeichnung dargestellten Ausführungsbeispiels noch etwas näher erläutert. Es zeigt:
Fig. 1 eine Seitenansicht des Kontaktspitzendes einer erfindungsgemässen Kontaktschraube;
Fig. 2 eine ähnliche Ansicht wie Fig. 1 mit aufgesetzter Isolierhülse, und
Fig. 3 und Fig. 4 schematisch die Wirkungsweise von Kontaktschrauben.

Die Zeichnung (Fig. 1 und 2) zeigt den unteren Teil einer Kontaktschraube aus Metall mit Schaft 1 und Kontaktspitze 2 mit pilzförmigem Ende 2'. Am Schaft 1 ist ein Schraubgewinde 3 mit vorbestimmter Steigung (z.B. 0,7 mm) vorgesehen, über welches die Schraube in einer Gewindebohrung einer Anschlussvorrichtung (nicht dargestellt) axial geführt bewegt werden kann.

Im Schraubenabschnitt zwischen Schaftende und Ende der Kontaktspitze 2 ist eine Hülse 4 aus isolierendem Material aufgesetzt. Die Hülse 4 läuft wie die Kontaktspitze 2 konisch zum Ende 2' hin und liegt dabei zwischen den Schultern 1' des Schaftendes und 2" des pilzförmigen Endes 2'.

Auf der Aussenfläche der Hülse 4 ist ein Gewinde 5, ev. eine Doppelwendel, vorgesehen, dessen Steigung grösser ist als jene des Schraubgewindes 3 (z.B. 1,2 mm im Vergleich zu 0,7 mm).

Da das Schraubgewinde 3 die Bewegung der Schraube bestimmt, ergibt sich eine relative Bewegung im Bereich des Gewindes 5 der Hülse 4, welche das Isoliermaterial des Leiters nach oben zieht (d.h. vom Leiter weg) und somit den Abstand zwischen Schirm und Leiter beim Einschrauben der Kontaktschraube erhöht.

Durch die konische Formgebung der isolierenden Hülse 4 wird der Druck zwischen den Flanken der Kontaktspitze 2 der Schraube und dem Isoliermaterial des Kabels erhöht und damit die Spannungsfestigkeit nochmals verbessert.

Die pilzartige Form des Endes 2' der Kontaktspitze 2 schützt die isolierende Hülse 4, wodurch die Eindringkraft vom Metallteil und nicht mehr durch die isolierende Hülse übertragen wird.

Fig. 3 der Zeichnung zeigt rein schematisch eine Kontaktschraube gemäss Stand der Technik. Gut sichtbar ist, wie der Schirm 10 an der Durchdringstelle näher zum Leiter 20 gedrückt wird.

Fig. 4 zeigt die erfindungsgemässe Lösung. Deutlich sichtbar ist, wie dank dem Aussengewinde 5, mit im Vergleich zum Schraubgewinde 3 grösserer Steigung, auf der isolierenden Hülse 4 sowohl die Isolation als auch der Schirm 10 an der Durchdringstelle vom Leiter 20 wegbewegt wird.

## Patentansprüche

1. Kontaktschraube für die Leiterader eines abgeschirmten Kabels, insbesondere die Datenübertragungsader eines mehrere Leiteradern aufweisenden Flachkabels, welche Schraube dazu vorgesehen ist, in einer Anschlussvorrichtung mittels Gewinde axial geführt bewegt zu werden und einen Schaft (1) mit Schraubgewinde sowie eine Kontaktspitze (2) aufweist, wobei der zum Durchdringen der Kabelisolation und des Schirms vorgesehene Abschnitt der Kontaktspitze, jedoch nicht dessen Endabschitt (2), mit einem Belag aus isolierendem Material versehen ist und die Aussenfläche des isolierenden Belages mit einem Gewinde (5) versehen ist, **dadurch gekennzeichnet, dass,** die Steigung des Relazgewindes grosser ist als die Steigung des Schraubgewindes am Schaft.

2. *Kontaktschraube nach Anspruch 1, **dadurch gekennzeichnet, dass** die Kontaktspitze sich zum Schraubenende hin konisch verjüngend ausgebildet ist und der Belag als sich ebenfalls konisch verjüngende Hülse ausgebildet ist.

3. Kontaktschraube nach Anspruch 1 oder 2, **dadurch gekennzeichnet, dass** das Gewinde auf der Aussenfläche des isolierenden Belages eine Mehrfachwendel, vorzugsweise eine Doppelwendel ist.

4. Kontaktschraube nach einem der Ansprüche 1-3, **dadurch gekennzeichnet, dass** die Steigung des Gewindes auf der Aussenfläche des isolierenden Belages bis zu doppelt so gross ist wie die Steigung des Schraubgewindes am Schaft.

5. Kontaktschraube nach einem der Ansprüche 1-4, **dadurch gekennzeichnet, dass** das Ende der Kontaktspitze pilzartig ausgebildet ist und der isolierende Belag, z.B. die konische Hülse, hinter der Schulter des Pilzes liegt.

## Claims

1. A contact screw for the conductive core of a shielded cable, in particular the data transmission core of a flat cable having a plurality of conductive cores, such screw being provided to be moved axially guided in a connecting device by means of a threading and having a shank (1) with screw threading and a contact tip (2), the section of the contact tip provided for penetration of the cable insulation, but not its end section (2'), being provided with a coating of insulating material, and the exterior surface of the insulating coating being provided with a threading, **characterized in that** the pitch of the threading of the coating is greater than the pitch of the screw threading on the shank.

2. The contact screw as claimed in claim 1, **characterized in that** the contact tip is configured to taper toward the end of the screw and the coating is also configured as a tapering casing.

3. The contact screw as claimed in claim 1 or 2, **characterized in that** the threading on the exterior surface of the insulating coating is a multiple helix, preferably a double helix.

4. The contact screw as claimed in one of claims 1 to 3, **characterized in that** the pitch of the threading on the exterior surface of the insulating coating is up to twice as large as the pitch of the screw threading on the shank.

5. The contact screw as claimed in one of claims 1 to 4, **characterized in that** the end of the contact tip is mushroom-shaped and the insulating coating, for example the tapered casing, is positioned behind the shoulder of the mushroom.

## Revendications

1. Vis de contact pour le fil conducteur d'un câble écranné, notamment le conducteur de transmission de données d'un câble plat comprenant plusieurs fils conducteur, ladite vis étant prévue pour être déplacée axialement guidée dans un dispositif de raccordement au moyen d'un filetage et présentant une tige (1) avec filetage ainsi qu'une pointe de contact (2), la section de la pointe de contact destinée à percer l'isolation du câble et son écran, mais pas sa section terminale (2'), étant recouverte d'un revêtement en un matériau isolant et la surface extérieure du revêtement isolant étant munies d'un filetage (5), **caractérisée en ce que** le pas du filetage du revêtement est plus grand que le pas du filetage sur la tige de la vis.

2. Vis de contact selon la revendication 1, **caractérisée en ce que** la pointe de contact se rétréci en cône versons extrémité libre et **en ce que** le revêtement présente également la forme d'une douille conique.

3. Vis de contact selon la revendication 1 ou 2, **caractérisée en ce que** le filetage sur la surface extérieure du revêtement isolant est une hélice multiple, de préférence une hélice double.

4. Vis de contact selon l'une des revendications 1 - 3, **caractérisée en ce que** le pas du filetage sur la surface extérieure du revêtement isolant peut atteindre le double du pas du filetage sur la tige de la vis.

5. Vis de contact selon l'une des revendications 1 - 4, **caractérisée en ce que** l'extrémité de la pointe de contact présente la forme d'un champignon et **en ce que** le revêtement isolant, par exemple ladite douille conique, se trouve derrière l'épaule du champignon.
